# FASCICULE DE BREVET EUROPEEN

(11) **EP 1 166 665 B1**
(45) Date de publication et mention de la délivrance du brevet: **08.09.2004**
(21) Numéro de dépôt: 01401517.6
(22) Date de dépôt: 12.06.2001
(51) Int. Cl.: A42B 3/08

(54) **Dispositif d'immobilisation d'un casque par rapport à la tête d'un porteur et applications**
Festhaltevorrichtung eines Helmes an dem Kopf des Trägers sowie Verwendungen derselben
Device for securing a helmet on a user's head and uses thereof

(30) Priorité: 19.06.2000 FR 0007786
(43) Date de publication de la demande: 02.01.2002
(73) Titulaire: Aerospatiale Matra Missiles, 75116 Paris (FR)
(72) Inventeur: Naccache, Frédéric, 91600 Savigny Sur Orge (FR)
(74) Mandataire: Hauer, Bernard

(56) Documents cités:
- EP-A- 0 359 135
- DE-A- 2 052 340
- FR-A- 2 748 586
- US-A- 2 954 564
- US-A- 3 135 962
- US-A- 3 216 023
- US-A- 3 682 164

## Description

La présente invention concerne un dispositif d'immobilisation d'un casque par rapport à la tête d'une personne portant ledit casque et un casque comportant un tel dispositif d'immobilisation, ainsi que des applications.

L'immobilisation d'un casque est nécessaire, en particulier, lorsque le casque est muni d'un système de vision ou de visée optoélectronique, par exemple un dispositif de vision nocturne, qui doit se trouver et être maintenu dans une position très précise par rapport aux yeux de la personne (ci-après porteur) portant ledit casque.

Une telle immobilisation est même impérative lorsque le casque est muni d'un dispositif de suivi du regard ou "oculomètre" qui, de façon connue, mesure en temps réel la direction d'observation ou direction du regard du porteur. On sait que de telles mesures peuvent, en particulier, être utilisées pour guider un engin volant tel qu'un missile (voir par exemple le brevet français FR-2 748 586).

Par la demande de brevet FR-2 747 895, on connaît un procédé de fabrication d'un casque personnalisé, c'est-à-dire un procédé pour fabriquer un casque qui est directement adapté à la tête de la personne qui est destinée à le porter, de manière à être immobilisé. A cet effet, ce document connu préconise de former une calotte interne personnalisée qui assure le positionnement du casque sur la tête du porteur. Cette calotte interne est réalisée à l'aide d'un relevé préalable de la forme de la tête du porteur.

Un tel procédé de fabrication avec personnalisation du casque présente de nombreux inconvénients. En particulier :
- il est coûteux ;
- il est long à mettre en oeuvre ;
- le casque obtenu est lourd ; et
- ledit casque ne peut être porté que par une seule et même personne, celle à qui il est destiné.

Par ailleurs, par le document US-3 682 164, on connaît un casque, en particulier un casque de hockeyeur ou un casque de footballeur, qui comporte une jugulaire pour maintenir le casque et une pièce munie d'un protège-dents pour protéger les dents du porteur du casque. Cette pièce peut être attachée au casque par l'intermédiaire de moyens de liaison déformables, de type élastique.

La présente invention concerne un dispositif d'immobilisation d'un casque par rapport à la tête d'une personne portant ledit casque, qui permet de remédier aux inconvénients précités.

A cet effet, ledit dispositif d'immobilisation est remarquable, selon l'invention, en ce qu'il comporte une empreinte dentaire adaptée à la denture de ladite personne et des moyens de liaison qui sont rigides et qui sont susceptibles de rendre ladite empreinte solidaire dudit casque, dans une position stable permettant à ladite personne de mordre dans cette empreinte afin de la maintenir et ainsi d'immobiliser ledit casque par rapport à la tête de la personne portant ledit casque.

Ainsi, comme l'empreinte dentaire est solidaire du casque par l'intermédiaire des moyens de liaison rigides, lorsque le porteur mord dans ladite empreinte (qui est adaptée à sa denture), il maintient l'empreinte en position et empêche ainsi le casque de se déplacer par rapport à la tête.

Ce dispositif d'immobilisation est donc simple, très léger (seuls l'empreinte et les moyens de liaison doivent être supportés, et non une calotte interne lourde) et particulièrement efficace.

De plus, comme seule l'empreinte doit être personnalisée et non toute une calotte interne, la réalisation du dispositif conforme à l'invention est simple et peu coûteuse.

En outre, de façon avantageuse, lesdits moyens de liaison sont :
- réglables, ce qui permet au porteur de choisir la position la plus confortable ; et/ou
- prennent appui sur le casque. Ainsi, les dents du porteur ne supportent aucun poids. Leur seule fonction est d'empêcher un mouvement (rotation et/ou translation) de l'empreinte et donc du casque.

En outre, avantageusement, au moins ladite empreinte dentaire est amovible. Ainsi, un même casque peut être utilisé par plusieurs porteurs différents, dont chacun est muni d'une empreinte dentaire personnalisée.

La présente invention concerne également un casque, notamment un casque de militaire, qui est pourvu d'un tel dispositif d'immobilisation.

Les figures du dessin annexé feront bien comprendre comment l'invention peut être réalisée. Sur ces figures, des références identiques désignent des éléments semblables.

Les figures 1 et 2 sont respectivement des vues de profil et de face d'un casque conforme à l'invention.

La figure 3 illustre schématiquement une application préférée du dispositif d'immobilisation conforme à l'invention.

Le dispositif 1 conforme à l'invention et représenté sur les figures 1 et 2 est destiné à immobiliser un casque C muni par exemple d'une visière V, par rapport à la tête T d'un porteur.

Selon l'invention, ledit dispositif 1 comporte :
- une empreinte dentaire 2 qui est adaptée à la denture dudit porteur ; et
- des moyens de liaison 3 qui comprennent, par exemple, deux branches 4 et 5 rigides et qui sont susceptibles de rendre ladite empreinte dentaire 2 solidaire dudit casque C, dans une position stable permettant audit porteur de prendre en bouche et de mordre dans cette empreinte 2, comme représenté sur les figures 1 et 2, afin de la maintenir et donc de maintenir le casque C.

Ainsi, le casque C est immobilisé par rapport à la tête T du porteur. Aucun mouvement relatif, par exemple de rotation et/ou de translation, ne peut être engendré entre ledit casque C et ladite tête T.

Bien entendu, pour ce faire, lesdits moyens de liaison 3 qui sont par exemple réalisés en un matériau composite, assurent une liaison rigide entre le casque C et l'empreinte dentaire 2.

Ladite empreinte 2 est réalisée, de préférence, de la même manière (usuelle) qu'une empreinte dentaire utilisée par des dentistes. A cet effet, de façon connue, le porteur mord dans une pâte molle appropriée, qui est ensuite durcie et séchée.

La réalisation de cette empreinte 2 est donc simple, rapide et peu coûteuse.

Selon l'invention, l'empreinte 2 seule (ou l'ensemble formé par l'empreinte 2 et les moyens de liaison 3) est amovible de sorte qu'un même casque C peut être utilisé par plusieurs porteurs, chacun ayant une empreinte dentaire 2 personnalisée susceptible d'être montée sur ledit casque C.

De plus, les moyens de liaison 3 sont réglables, comme illustré schématiquement en 4A et 5A pour les branches 4 et 5, ce qui permet notamment de choisir la position la plus confortable pour le porteur.

En outre, dans un mode de réalisation particulier, les moyens de liaison 3 et donc également l'empreinte 2 prennent directement appui sur le casque C de sorte que les dents et la mâchoire du porteur ne supportent alors aucun poids, leur seule fonction étant d'empêcher tout mouvement de l'empreinte 2 maintenue en bouche.

Par conséquent, le dispositif d'immobilisation 1 conforme à l'invention :
- est simple, léger et efficace ; et
- peut être réalisé facilement et à coût réduit.

Bien entendu, en raison de l'obligation de maintenir l'empreinte 2 en bouche, la présente invention est particulièrement appropriée et intéressante pour des immobilisations de courtes durées.

De très nombreuses applications sont bien entendu possibles et envisageables pour ce dispositif d'immobilisation 1.

Une application préférée concerne un dispositif de suivi du regard 6 représenté schématiquement sur la figure 3.

De façon connue, un tel dispositif 6 comporte :
- un écran de visualisation 7, qui est relié par une liaison rigide 8 au casque C et qui est, de préférence, formé sur au moins une partie de la visière V dudit casque C ; et
- un système de suivi du regard 9 ou "oculomètre", de type usuel, qui est associé audit écran de visualisation 7 et qui est relié par une liaison rigide 10 à ce dernier ou au casque C.

Selon l'invention, ce dispositif de suivi de regard 6 comporte de plus le dispositif d'immobilisation 1, comme représenté sur la figure 3.

Ainsi, grâce notamment aux liaisons rigides 3, 8 et 10, le système de suivi du regard 9 ne peut pas bouger par rapport à la tête T et donc par rapport aux yeux du porteur. Les mesures réalisées par le système 9 ne sont donc pas faussées, même lorsque le porteur bouge sa tête ou se déplace.

Un tel dispositif de suivi du regard 6 peut être intégré dans de nombreux dispositifs ou systèmes connus.

Dans une application particulière, ledit dispositif 6 est intégré dans un dispositif de guidage de missile, non représenté, par exemple du type de celui divulgué par le brevet français FR-2 748 586 précité.

Selon l'invention, ce dispositif de guidage comporte alors :
- un capteur d'images monté sur le missile, observant le paysage situé à l'avant du missile et susceptible d'engendrer des images dudit paysage observé ;
- des moyens de pilotage dudit missile, susceptibles de piloter ledit missile conformément à des ordres de pilotage ;
- des moyens de transmission susceptibles de transmettre des informations, dans les deux sens, entre ledit missile et une unité de commande ; et
- ladite unité de commande située au sol, susceptible de déterminer des ordres de pilotage dudit missile, à partir d'images du paysage engendrées par ledit capteur d'images et transmises par lesdits moyens de transmission, les ordres de pilotage ainsi déterminés par l'unité de commande étant transmis auxdits moyens de pilotage par lesdits moyens de transmission, ladite unité de commande comportant :
   . un système de projection d'images projetant, sur un écran 7 prévu sur la visière V d'un casque C qui est porté par un opérateur dudit dispositif de guidage, les images engendrées par ledit capteur d'images et transmises par lesdits moyens de transmission ;
   . ledit dispositif de suivi du regard 6 qui détermine la portion d'image regardée par ledit opérateur sur une image qui est projetée sur ledit écran 7, ledit opérateur regardant la portion d'image correspondant à la partie du paysage vers laquelle il désire que le missile soit guidé ; et
   . un système de calcul déterminant l'écartométrie entre la portion d'image regardée par l'opérateur et le point du paysage vers lequel se dirige le missile sur l'image et déterminant, à partir de cette écartométrie, des ordres de pilotage permettant de piloter ledit missile vers la partie du paysage correspondant à ladite portion d'image regardée.

## Revendications

1. Dispositif d'immobilisation d'un casque (C) par rapport à la tête (T) d'une personne portant ledit casque (C),
**caractérisé en ce qu'**il comporte une empreinte dentaire (2) adaptée à la denture de ladite personne et des moyens de liaison (3) qui sont rigides et qui sont susceptibles de rendre ladite empreinte (2) solidaire dudit casque (C), dans une position stable permettant à ladite personne de mordre dans cette empreinte (2) afin de la maintenir et ainsi d'immobiliser ledit casque (C) par rapport à la tête (T) de la personne portant ledit casque (C).

2. Dispositif selon la revendication 1,
**caractérisé en ce que** lesdits moyens de liaison (3) sont réglables.

3. Dispositif selon l'une des revendications 1 et 2,
**caractérisé en ce que** lesdits moyens de liaison (3) prennent appui sur ledit casque (C).

4. Dispositif selon l'une des revendications 1 à 3,
**caractérisé en ce qu'**au moins ladite empreinte dentaire (2) est amovible.

5. Casque, en particulier casque de militaire,
**caractérisé en ce qu'**il comporte un dispositif d'immobilisation (1) tel que celui spécifié sous l'une quelconque des revendications 1 à 4.

6. Dispositif de suivi du regard, ledit dispositif (6) comportant :
- un casque (C) muni d'une visière (V) ; et
- un système de suivi du regard (9) monté sur ledit casque (C) et associé à un écran (7) formé sur ladite visière (V),
**caractérisé en ce qu'**il comporte de plus un dispositif d'immobilisation (1) tel que celui spécifié sous l'une quelconque des revendications 1 à 4.

7. Dispositif de guidage d'un missile, ledit dispositif comportant :
- un capteur d'images monté sur le missile, observant le paysage situé à l'avant dudit missile et susceptible d'engendrer des images dudit paysage observé ;
- des moyens de pilotage dudit missile, susceptibles de piloter ledit missile conformément à des ordres de pilotage ;
- des moyens de transmission susceptibles de transmettre des informations, dans les deux sens, entre ledit missile et une unité de commande ; et
- ladite unité de commande située au sol, susceptible de déterminer des ordres de pilotage dudit missile, à partir d'images du paysage engendrées par ledit capteur d'images et transmises par lesdits moyens de transmission, les ordres de pilotage ainsi déterminés par l'unité de commande étant transmis auxdits moyens de pilotage par lesdits moyens de transmission, ladite unité de commande comportant :
. un système de projection d'images projetant, sur un écran (7) prévu sur la visière (V) d'un casque (C) porté par un opérateur dudit dispositif de guidage, les images engendrées par ledit capteur d'images et transmises par lesdits moyens de transmission ;
. un dispositif de suivi du regard (6) pour déterminer la portion d'image regardée par ledit opérateur sur une image qui est projetée sur ledit écran (7), ledit opérateur regardant la portion d'image correspondant à la partie du paysage vers laquelle il désire que ledit missile soit guidé ; et
. un système de calcul déterminant l'écartométrie entre la portion d'image regardée par l'opérateur et le point du paysage vers lequel se dirige le missile sur l'image et déterminant, à partir de cette écartométrie, des ordres de pilotage permettant de piloter ledit missile vers la partie du paysage correspondant à ladite portion d'image regardée,
**caractérisé en ce que** ledit dispositif de suivi du regard (6) est tel que celui spécifié sous la revendication 6.

## Patentansprüche

1. Festhaltevorrichtung eines Helmes (C) am Kopf (T) einer Person, die den Helm (C) trägt,
**dadurch gekennzeichnet, dass** er einen Gebissabdruck (2) aufweist, der an den Träger angepasst ist, und starre Verbindungsvorrichtungen (3), die den Gebissabdruck (2) einstückig mit dem Helm (C) verbinden können, wodurch dieser eine stabile Position einnimmt, was dem Träger erlaubt, auf diesen Gebissabdruck (2) zu beißen, um ihri festzuhalten und somit den Helm (C) am Kopf (T) der Person, die den Helm (C) trägt, zu fixieren.

2. Vorrichtung gemäß Anspruch 1,
**dadurch gekennzeichnet, dass** die Verbindungsvorrichtungen (3) einstellbar sind.

3. Vorrichtung gemäß einem der Ansprüche 1 und 2,
**dadurch gekennzeichnet, dass** die Verbindungsvorrichtungen (3) vom Helm (C) gestützt werden.

4. Vorrichtung gemäß einem der Ansprüche 1 bis 3,
**dadurch gekennzeichnet, dass** mindestens der Gebissabdruck (2) abnehmbar ist.

5. Helm, insbesondere Militärhelm,
**dadurch gekennzeichnet, dass** er eine Festhaltevorrichtung (1) aufweist, wie sie unter einem der Ansprüche 1 bis 4 spezifiziert wird.

6. Vorrichtung zur Aufzeichnung der Augenbewegung, wobei die Vorrichtung (6) Folgendes aufweist:
- einen Helm (C), der mit einem Visier (V) ausgestattet ist; und
- ein System zur Aufzeichnung der Augenbewegung (9), das auf dem Helm (C) angebracht ist und an einen Bildschirm (7) angeschlossen ist, der an dem Visier (V) angeordnet ist;
**dadurch gekennzeichnet, dass** sie außerdem eine Festhaltevorrichtung (1) aufweist, wie sie unter einem der Ansprüche 1 bis 4 spezifiziert wird.

7. Vorrichtung zur Lenkung eines Flugkörpers, wobei die Vorrichtung Folgendes aufweist:
- eine auf dem Flugkörper angebrachte Bilderfassungsvorrichtung, die die Umgebung vor dem Flugkörper beobachtet und Bilder von der beobachteten Umgebung erzeugen kann;
- Vorrichtungen zur Steuerung des Flugkörpers, die den Flugkörper gemäß den Steuerbefehlen steuern können;
- Übertragungsvorrichtungen, die in beide Richtungen Informationen zwischen dem Flugkörper und einer Steuereinheit austauschen können; und
- die auf dem Boden befindliche Steuereinheit, die anhand von Umgebungsbildern, die von der Bilderfassungsvorrichtung erzeugt und von den Übertragungsvorrichtungen übermittelt werden, Steuerbefehle des Flugkörpers bestimmt, wobei die auf diese Weise von der Steuereinheit bestimmten Steuerbefehle von den Übertragungsvorrichtungen an die Steuervorrichtungen übermittelt werden, und wobei die Steuereinheit Folgendes aufweist:
• ein System zur Bildprojektion, das auf einem Bildschirm (7), der an dem Visier (V) eines Helmes (C) vorgesehen ist, der von einem Bediener der Lenkvorrichtung getragen wird, die Bilder darstellt, die von der Bilderfassungsvorrichtung erzeugt und von den Übertragungsvorrichtungen übermittelt werden;
• eine Vorrichtung zur Aufzeichnung der Augenbewegung (6), die den vom Bediener betrachteten Ausschnitt eines Gesamtbilds bestimmt, das auf dem Bildschirm (7) dargestellt wird, wobei der Bediener den Bildausschnitt betrachtet, der dem Teil der Umgebung entspricht, in den er den Flugkörper lenken will; und
• ein Rechensystem, das die elektronische Abstandsmessung zwischen dem Bildausschnitt, der vom Bediener betrachtet wird, und dem Punkt in der Umgebung, in dessen Richtung sich der Flugkörper auf dem Bild bewegt, veranlasst und anhand dieser elektronischen Abstandsmessung Steuerbefehle bestimmt, die es erlauben, den Flugkörper in den Teil der Umgebung zu fliegen, der dem betrachteten Bildausschnitt entspricht,
**dadurch gekennzeichnet, dass** die Vorrichtung zur Aufzeichnung der Augenbewegung (6) so beschaffen ist, wie sie unter Anspruch 6 spezifiziert wird.

## Claims

1. Device for immobilizing a helmet (C) relative to the head (T) of a person wearing said helmet (C), **characterized in that** it comprises a dental impression (2) adapted to the dentition of said person, and connection means (3) which are rigid and are able to connect said impression (2) integrally to said helmet (C) in a stable position allowing said person to bite into this impression (2) so as to hold it and thus immobilize said helmet (C) relative to the head (T) of the person wearing said helmet (C).

2. Device according to Claim 1, **characterized in that** said connection means (3) are adjustable.

3. Device according to one of Claims 1 and 2, **characterized in that** said connection means (3) bear on said helmet (C).

4. Device according to one of Claims 1 to 3, **characterized in that** at least said dental impression (2) is removable.

5. Helmet, in particular military helmet, **characterized in that** it comprises an immobilizing device (1) such as that specified in any one of Claims 1 to 4.

6. Sight-tracking device, said device (6) comprising:
- a helmet (C) equipped with a visor (V); and
- a sight-tracking system (9) mounted on said helmet (C) and linked to a screen (7) formed on said visor (V),
**characterized in that** it additionally comprises an immobilizing device (1) such as that specified in any one of Claims 1 to 4.

7. Missile-guiding device, said device comprising:
- an image sensor mounted on the missile, observing the landscape situated ahead of said missile, and capable of generating images of said observed landscape;
- means of navigating said missile, said means being able to navigate said missile according to navigation commands;
- transmission means which are able to transmit information, in both directions, between said missile and a command unit; and
- said command unit being situated on the ground and being able to determine commands, for navigating said missile, on the basis of images of the landscape which are generated by said image sensor and are transmitted by said transmission means, the navigation commands thus determined by the command unit being transmitted to said navigation means by said transmission means, said command unit comprising:
· an image projection system which projects, onto a screen (7) provided on the visor (V) of a helmet (C) worn by a person operating said guiding device, those images which are generated by said image sensor and are transmitted by said transmission means;
· a sight-tracking device (6) for determining the image portion being viewed by said operator on an image which is projected onto said screen (7), said operator looking at the image portion corresponding to the part of the landscape towards which he wishes to navigate said missile; and
· a calculation system determining the distance between the image portion viewed by the operator and the point in the landscape towards which the missile is directed on the image and determining, on the basis of this distance, navigation commands which allow said missile to be navigated towards the part of the landscape corresponding to said image portion being viewed,
**characterized in that** said sight-tracking device (6) is the one specified in Claim 6.
